# EUROPÄISCHE PATENTSCHRIFT

(11) **EP 1 442 687 B1**
(45) Veröffentlichungstag und Bekanntmachung des Hinweises auf die Patenterteilung: **05.10.2005**
(21) Anmeldenummer: 04000844.3
(22) Anmeldetag: 16.01.2004
(51) Int. Cl.: A47G 27/04, E04F 19/06

(54) **Profilsystem für Böden**
Profile system for floors
Système de profilés pour planchers

(30) Priorität: 17.01.2003 DE 20300716 U
(43) Veröffentlichungstag der Anmeldung: 04.08.2004
(73) Patentinhaber: CARL PRINZ GMBH & CO., 47574 Goch (DE)
(72) Erfinder: Rogmann, Theodor-Franz, 47574 Goch (DE)
(74) Vertreter: DR. STARK & PARTNER

(56) Entgegenhaltungen:
- FR-A- 2 783 854
- US-A- 3 263 385
- US-A- 4 893 449
- US-A- 5 766 726
- US-B1- 6 345 480

## Beschreibung

Die Erfindung betrifft ein Profilsystem für Böden zur Abdeckung von Freiräumen in Bodenbelägen und/oder zur Überbrückung von Höhenunterschieden zwischen verschiedenen Bodenbelägen, bestehend aus einem Bodenprofil, welches insbesondere mittels stiftartiger Befestigungsteile oder durch Verklebung am Boden fixierbar ist, und mit einem daran anbringbaren, den Freiraum zumindest einseitig übergreifenden Abdeckprofil, wobei das Bodenprofil ein in Längsrichtung des Profilsystems verlaufende Verbindungselement zur Befestigung des Abdeckprofils mittels Schrauben sowie ein zur führenden Aufnahme eines entsprechend ausgebildeten, unterseitig vorstehenden Teilbereichs des Abdeckprofils dienendes Führungselement mit in Längsrichtung des Bodenprofils verlaufenden, gegenüberliegend angeordneten sowie oberseitig einen engen und zumindest der Dicke des Teilbereichs des Abdeckprofils entsprechenden Abstand aufweisenden Kontaktflächen beinhaltet.

Ein ähnliches Profilsystem ist bereits in US-A-6 345 480 beschrieben.

Aus der Praxis sind derartige Profilsysteme in verschiedenen Ausführungsformen bekannt, bei denen für die Befestigung des Abdeckprofils mittels Schrauben ein in Längsrichtung des Profilsystems verlaufender Schraubkanal mit geriffelten sowie vertikal ausgerichteten seitlichen Kanalwänden vorgesehen ist.

Nachteilig hierbei ist, dass für die Befestigung jeweils ein auf den Abstand der Kanalwände voneinander und die Ausgestaltung der Riffelung der Kanalwände abgestimmter Schraubentyp mit entsprechend passender Schraubenstärke und Gewindesteigung verwendet werden und insofern verfügbar sein muss.

Des Weiteren ist durch die vertikale Ausrichtung des Schraubkanals eine entsprechende Ausrichtung der darin eingreifenden Schrauben zwangsläufig gegeben, so dass bei einer verkippten Anordnung des Abdeckprofils ein "Festziehen" durch die Verschraubung nicht paralell zum Führungselement erfolgen kann und es somit durch Verkanten, Verklemmen oder dergleichen zu einer Störung der einwandfreien Funktion kommen kann.

Auch ist durch die unflexible Ausrichtung der Schrauben bei verkippter Anordnung des Abdeckprofils ein vollständiges und glattflächiges Versenken der Schraubenköpfe im Abdeckprofil nicht möglich.

Aufgabe der Erfindung ist es, die vorgenannten Nachteile zu vermeiden und ein leicht und vielseitig einsetzbares Profilsystem der eingangs genannten Art anzugeben.

Diese Aufgabe wird gelöst durch ein Profilsystem für Böden zur Abdeckung von Freiräumen in Bodenbelägen und/oder zur Überbrückung von Höhenunterschieden zwischen verschiedenen Bodenbelägen, bestehend aus einem Bodenprofil, welches insbesondere mittels stiftartiger Befestigungsteile oder durch Verklebung am Boden fixierbar ist, und mit einem daran anbringbaren, den Freiraum zumindest einseitig übergreifenden Abdeckprofil, wobei das Bodenprofil ein in Längsrichtung des Profilsystems verlaufende Verbindungselement zur Befestigung des Abdeckprofils mittels Schrauben sowie ein zur führenden Aufnahme eines entsprechend ausgebildeten, unterseitig vorstehenden Teilbereichs des Abdeckprofils dienendes Führungselement mit in Längsrichtung des Bodenprofils verlaufenden, gegenüberliegend angeordneten sowie oberseitig einen engen und zumindest der Dicke des Teilbereichs des Abdeckprofils entsprechenden Abstand aufweisenden Kontaktflächen beinhaltet, wobei ein neben dem Führungselement im Abstand über dem Boden angeordneter und gegen den Boden entsprechend abgestützter, im Wesentlichen horizontal ausgerichteter Bereich für die Befestigung des Bodenprofils mittels selbstschneidender, bei montiertem Abdeckprofil den Bereich durchgreifender Schrauben beinhaltet.

Hierdurch ist unabhängig von der Ausrichtung der Schrauben und ungeachtet ihrer Gewindespezifikationen eine Befestigung des Abdeckprofils leicht möglich.

Vorzugsweise kann oberhalb des Bereichs eine parallel zum Führungselement ausgerichtete Führungshilfe für die Schrauben vorgesehen sein, so dass das Ansetzen und Einbringen der Schrauben besonders einfach bewerkstelligt werden kann.

Erfindungsgemäß kann die Führungshilfe als zwei oberhalb des Bereichs vorgesehene, geradlinig und zueinander parallel in einer Ebene verlaufende sowie aufeinander zuweisende vorspringende Führungsbereiche ausgebildet sein, wobei der Freiraum zwischen den Führungsbereichen zumindest dem Durchmesser der Schrauben entspricht.

Bei einer bevorzugten Ausführung der Erfindung kann der Abstand zwischen den Kontaktflächen sich unterseitig erweiternd ausgebildet sein, so dass auch eine verkippte Anordnung und Befestigung des Abdeckprofils bei starrem unterseitigen Teilbereich des Abdeckprofils möglich ist.

Vorteilhafterweise können in dem für die Befestigung des Abdeckprofils mittels Schrauben ausgebildeten Bereichs des Abdeckprofils Durchgangslöcher oder dergleichen für die Schrauben vorgesehen sein, so dass zur Befestigung des Abdeckprofils mittels der Schrauben kein Bohren der Löcher mehr erforderlich ist. Dabei können die Löcher auch als rückwärtig eingebrachte Sacklöcher ausgebildet sein, so dass der das Loch endseitig verschließende Bereich in Form einer Querschnittsschwächung des Abdeckprofils ausgebildet ist und bei Bedarf einfach durchstoßen werden kann.

Vorteilhafterweise können die Durchgangslöcher oder dergleichen für die Schrauben in einem bei montiertem Abdeckprofil zur Vertikalen zumindest leicht angestellten Winkel ausgerichtet sein. Damit ist sowohl die Ausrichtung der Schrauben als auch die Ausrichtung des zum Einbringen der Schrauben verwendeten Werkzeugs in dem gleichen Winkel angestellt, so dass z. B. bei unmittelbar an eine Wand angrenzender Montage eines als Abschlussprofil ausgebildeten Abdeckprofils ein Kontakt mit der Wand vermieden wird und somit Verschmutzung oder Beschädigung der Wand ausgeschlossen ist.

Hierzu kann auch wenigstens die Oberseite des für die Befestigung des Abdeckprofils mittels Schrauben ausgebildeten Bereichs des Abdeckprofils in einem bei montiertem Abdeckprofil zur Horizontalen zumindest leicht angestellten Winkel ausgerichtet sein.

Um in einem solchen Fall ein leichteres Eindringen der selbstschneidenden Schrauben in den entsprechenden Bereich des Bodenprofils zu ermöglichen, kann wenigstens die Oberseite des für die Befestigung des Abdeckprofils mittels Schrauben ausgebildeten Bereichs des Bodenprofils in einem bei montiertem Abdeckprofil zur Horizontalen zumindest leicht angestellten Winkel ausgerichtet sein.

Erfindungsgemäß kann der unterseitig vorstehende Teilbereich des Abdeckprofils sich endseitig verjüngend und/oder endseitig abgewinkelt ausgebildet sein. Somit wird z. B. bei einem als Übergangsprofil ausgebildeten Abdeckprofil, das zum Ausgleich unterschiedlicher Bodenhöhen gegenüber der Horizontalen verkippt angeordnet wird, einerseits verhindert, dass das Ende des unterseitig vorstehenden Teilbereichs des Abdeckprofils zu früh mit dem Führungselement in Kontakt kommt und andererseits gewährleistet, dass sowohl das untere Ende des unterseitig vorstehenden Teilbereichs mit der einen Seite des Führungselementes und der obere Bereich des unterseitig vorstehenden Teilbereichs mit der anderen Seite des Führungselementes in Kontakt stehen kann. Hierdurch ist eine bessere Ausrichtbarkeit gegeben und die Stabilität wird ebenfalls erhöht.

Vorzugsweise kann wenigstens der für die Befestigung des Abdeckprofils mittels Schrauben ausgebildete Bereich des Abdeckprofils glattflächig ausgebildet sein.

Im Folgenden werden in der Zeichnung dargestellte Ausführungsbeispiele der Erfindung erläutert. Die Figuren 1 bis 6 zeigen dabei verschiedene alternative Ausführungsbeispiele des erfindungsgemäßen Profilsystems. In allen Figuren werden für gleiche bzw. gleichartige Bauteile übereinstimmende Bezugszeichen verwendet.

Figur 1 zeigt ein Profilsystem 1 mit einem Bodenprofil 2 und einem Abdeckprofil 3. Das Abdeckprofil 3 weist hierbei einen unterseitig vorstehenden Teilbereich 4 sowie oberseitig mit einer Senkung 5 versehene Durchgangslöcher 6 für die Schrauben 7 auf.

Das Bodenprofil 2 beinhaltet Bereiche 8, die zur Befestigung des Bodenprofils am Boden 9 mittels Verschraubung oder Verklebung dienen. Weiterhin ist ein Führungselement 10 für den Teilbereich 4 des Andeckprofils 3 vorgesehen, das Kontaktflächen 11 beinhaltet, deren Abstand zumindest oberseitig eng ausgebildet ist, jedoch wenigstens der Dicke des Teilbereichs 4 entspricht. Dabei ist der Abstand zwischen den Kontaktflächen 11 sich unterseitig erweiternd ausgebildet, so dass auch eine - wie dargestellt - verkippte Montage des Abdeckprofils 3 möglich ist.

Das Bodenprofil 2 ist zudem mit einem neben dem Führungselement 10 im Abstand über dem Boden 9 angeordneten und gegen den Boden 9 entsprechend abgestützten, im Wesentlichen horizontal ausgerichteten Bereich 12 für die Befestigung des Abdeckprofils 3 mittels der selbstschneidenden, bei montiertem Abdeckprofil 3 den Bereich 12 durchgreifenden Schrauben 7 versehen.

Bei den in der Zeichnung dargestellten bevorzugten Ausführungsformen der Erfindung ist zusätzlich oberhalb des Bereichs 12 eine parallel zum Führungselement 10 ausgerichtete Führungshilfe 13 für die Schrauben 7 vorgesehen, die als zwei oberhalb des Bereichs 12 vorgesehene, geradlinig und zueinander parallel in einer Ebene verlaufende sowie aufeinander zuweisende vorspringende Führungsbereiche 14 ausgebildet ist. Dabei sind die Führungsbereiche 14 nach innen weisend leicht schräg abfallend ausgebildet, um das zentrierende Einführen der Schraube 7 zu erleichtern.

Hierbei entspricht der Freiraum zwischen den Führungsbereichen 14 zumindest dem Durchmesser der Schrauben 7.

Der Bereich 12 kann zum leichteren Schneideinsatz der Schrauben 7 zumindest oberseitig Vertiefungen 15 zum geführten Ansetzen und Schneiden aufweisen.

In Figur 2 ist ein alternatives Ausführungsbeispiel für die bevorzugte einseitig verkippte Ausrichtung des Abdeckprofils 3 dargestellt, bei dem der Bereich 12 schräg ausgerichtet ist und auch das Führungselement 10 nur für eine dementsprechende Ausrichtung des Abdeckprofils 3 ausgebildet ist.

Zum leichteren Einschneiden der Schrauben 7 sind die Vertiefungen 15 hier den verbleibenden Querschnitt des Bereichs 12 schwächend ausgeprägt.

Figur 3 zeigt eine ausschließlich für eine horizontale Ausrichtung des Abdeckprofils 3 vorgesehene Variante mit vertikalen Kontaktflächen 11 des Führungselementes 10. Hierbei kann die Befestigung des Bodenprofils 2 mittels Verschraubung durch den Bereich 12 erfolgen. Eine von der horizontale Ausrichtung abweichende verkippte Montage des Abdeckprofils 3 ist nur dann möglich, wenn der Teilbereich 4 des Abdeckprofils 3 nicht orthogonal zur Oberseite des Abdeckprofils 3 ausgerichtet ist.

In Fig. 4 ist ein alternatives Ausführungsbeispiel dargestellt, bei dem das Abdeckprofil 3 als Abschlussprofil ausgebildet ist und ebenfalls ausschließlich eine horizontale Ausrichtung des Abdeckprofils 3 möglich ist.

Neben den vertikalen Kontaktflächen 11 an den Innenseiten des Führungselementes 10 ist auch außenseitig an dem Führungselement 10 ein weiterer Führungsbereich 16 vorgesehen, der mit der Innenfläche des seitlich abgewinkelten Abschlussbereichs 17 des Abdeckprofils 3 zusammenwirkt. Die Schraubverbindungen zwischen Abdeckprofil 3 und Bodenprofil 2 sowie zwischen Bodenprofil 2 und Boden 9 sind in dieser Figur nur stilisiert dargestellt.

Das Abschlussprofil 3 weist einen unterseitig angeformten Stützbereich 18 auf, der bei montierten Abdeckprofil 3 an der Oberseite des Bereichs 12 anliegt. Insofern ist, auch aufgrund der Stärke dieses Stützbereichs 18, eine weitere Führungshilfe weder erforderlich noch möglich.

Die Länge des Abschlussbereichs 17 kann unterschiedlich sein, insbesondere kann sie - wie dargestellt - kürzer als die Höhe des montierten Abdeckprofils 3 sein, sie kann dieser Höhe aber auch in etwa oder genau entsprechen bzw. sogar die Höhe überragen.

In Fig. 5 ist eine alternative Ausgestaltung eines erfindungsgemäßen Profilsystems 1 dargestellt, bei dem die Oberseite des für die Befestigung des Abdeckprofils mittels Schrauben 7 ausgebildeten Bereichs des Abdeckprofils 3 in einem zur Horizontalen leicht angestellten Winkel ausgerichtet ist. Dies erleichtert das Bohren von Durchgangslöchern 6, sofern diese nicht bereits vor der Montage vorgesehen sind.

Die Kontaktflächen 11 des Führungselements 10 sind dabei schräg ausgerichtet, wobei die eine Kontaktfläche 11 in ihrem unteren Bereich einen genau vertikal ausgebildeten Teilbereich 11a als Anschlag für den unterseitig vorstehenden Teilbereich 4 des Abdeckprofils 3 aufweist.

Die Ausrichtung der schräg ausgebildeten Kontaktflächen 11 des Führungselements und ggf. auch der weiteren, zumindest in etwa vertikal ausgerichteten Teilbereiche des Bodenprofils 2 kann dabei anwendungsspezifisch nach links oder rechts orientiert sein und der Neigungswinkel kann an den jeweiligen Einsatzzweck angepasst sein.

In Fig. 6 ist ein weiteres Ausführungsbeispiel dargestellt, bei dem das Abdeckprofil 3 als Übergangsprofil ausgebildet ist, das zum Ausgleich unterschiedlicher Bodenhöhen gegenüber der Horizontalen verkippt angeordnet wird. Dabei ist der unterseitig vorstehende Teilbereich 4 des Abdeckprofils 3 endseitig abgewinkelt ausgebildet, so dass zum einem verhindert wird, dass das Ende des unterseitig vorstehenden Teilbereichs 4 des Abdeckprofils 3 zu früh mit dem Führungselement 10 in Kontakt kommt und andererseits gewährleistet wird, dass sowohl das untere Ende des unterseitig vorstehenden Teilbereichs 4 mit der einen Kontaktfläche 11 des Führungselementes 10 und der obere Bereich des unterseitig vorstehenden Teilbereichs 4 mit der anderen Kontaktfläche 11 des Führungselementes 10 in Kontakt stehen kann. Hierdurch ist eine bessere Ausrichtbarkeit gegeben und die Stabilität wird ebenfalls erhöht.

Das Abdeckprofil 3 weist in seinem für die Befestigung mittels Schrauben 7 ausgebildeten Bereich Durchgangslöcher 6 für die Schrauben 7 auf, die so vorgesehen sind, dass sie bei montiertem Abdeckprofil 3 und auch bereits während der Montage des Abdeckprofils 3 in einem zur Vertikalen zumindest leicht angestellten Winkel ausgerichtet sind.

Damit ist sowohl die Ausrichtung der Schrauben 7 als auch die Ausrichtung des zum Einbringen der Schrauben 7 verwendeten Werkzeugs in dem gleichen Winkel angestellt, so dass z. B. bei unmittelbar an eine Wand angrenzender Montage eines als Abschlussprofil ausgebildeten Abdeckprofils 3 ein Kontakt mit der Wand vermieden wird und somit Verschmutzung oder Beschädigung der Wand ausgeschlossen ist.

Um ein plan versenktes Anordnen der Schrauben 7 in dem Abdeckprofil 3 zu ermöglichen, kann auch wenigstens die Oberseite des für die Befestigung des Abdeckprofils 3 mittels Schrauben 7 ausgebildeten Bereichs des Abdeckprofils 3 in einem bei montiertem Abdeckprofil 3 zur Horizontalen zumindest leicht angestellten Winkel ausgerichtet sein. Dies erleichtert auch das Einbringen der Schrauben 7 oder das Bohren von Durchgangslöchern 6, sofern diese nicht bereits vor der Montage vorgesehen sind.

Um ein leichteres Einbringen der selbstschneidenden Schrauben 7 in den entsprechenden Bereich des Bodenprofils 2 zu ermöglichen, ist auch die Oberseite des für die Befestigung des Abdeckprofils 3 mittels Schrauben 7 ausgebildeten Bereichs 12 des Bodenprofils 2 in einem bei montiertem Abdeckprofil 3 zur Horizontalen zumindest leicht angestellten Winkel ausgerichtet.

## Patentansprüche

1. Profilsystem (1) für Böden (9) zur Abdeckung von Freiräumen in Bodenbelägen und/oder zur Überbrückung von Höhenunterschieden zwischen verschiedenen Bodenbelägen, bestehend aus einem Bodenprofil (2), welches insbesondere mittels stiftartiger Befestigungsteile oder durch Verklebung am Boden (9) fixierbar ist, und mit einem daran anbringbaren, den Freiraum zumindest einseitig übergreifenden Abdeckprofil (3), wobei das Bodenprofil (2) ein in Längsrichtung des Profilsystems (1) verlaufendes Verbindungselement zur Befestigung des Abdeckprofils (3) mittels Schrauben (7) sowie zur führenden Aufnahme eines entsprechend ausgebildeten, unterseitig vorstehenden Teilbereichs (4) des Abdeckprofils (3) ein Führungselement (10) mit in Längsrichtung des Bodenprofils (2) verlaufenden, gegenüberliegend angeordneten sowie oberseitig einen engen und zumindest der Dicke des Teilbereichs (4) des Abdeckprofils (3) entsprechenden Abstand aufweisenden Kontaktflächen (11) beinhaltet, **dadurch gekennzeichnet, dass** am Bodenprofil (2) ein neben dem Führungselement (10) im Abstand über dem Boden (9) angeordneter und gegen den Boden (9) entsprechend abgestützter, im Wesentlichen horizontal ausgerichteter Bereich (12) für die Befestigung des Abdeckprofils (3) mittels selbstschneidender, bei montiertem Abdeckprofil (3) den Bereich (12) durchgreifender Schrauben (7) vorgesehen ist.

2. Profilsystem (1) nach Anspruch 1, **dadurch gekennzeichnet, dass** oberhalb des Bereichs (12) eine parallel zum Führungselement (10) ausgerichtete Führungshilfe für die Schrauben (7) vorgesehen ist.

3. Profilsystem (1) nach Anspruch 2 , **dadurch gekennzeichnet, dass** die Führungshilfe als zwei oberhalb des Bereichs (12) vorgesehene, geradlinig und zueinander parallel in einer Ebene verlaufende sowie aufeinander zuweisende vorspringende Führungsbereiche (14) ausgebildet ist, wobei der Freiraum zwischen den Führungsbereichen (14) zumindest dem Durchmesser der Schrauben (7) entspricht.

4. Profilsystem (1) nach Anspruch 2 oder 3, **dadurch gekennzeichnet, dass** der Abstand zwischen den Kontaktflächen (11) sich unterseitig erweiternd ausgebildet ist.

5. Profilsystem (1) nach einem der Ansprüche 1 bis 4, **dadurch gekennzeichnet, dass** in dem für die Befestigung des Abdeckprofils (3) mittels Schrauben (7) ausgebildeten Bereichs (3a) des Abdeckprofils (3) Durchgangslöcher oder dergleichen für die Schrauben (7) vorgesehen sind.

6. Profilsystem (1) nach Anspruch 5, **dadurch gekennzeichnet, dass** die Durchgangslöcher oder dergleichen für die Schrauben (7) in einem bei montiertem Abdeckprofil (3) zur Vertikalen zumindest leicht angestellten Winkel ausgerichtet ist.

7. Profilsystem (1) nach einem der Ansprüche 1 bis 6, **dadurch gekennzeichnet, dass** wenigstens die Oberseite des für die Befestigung des Abdeckprofils (3) mittels Schrauben (7) ausgebildeten Bereichs (3a) des Abdeckprofils (3) in einem bei montiertem Abdeckprofil (3) zur Horizontalen zumindest leicht angestellten Winkel ausgerichtet ist.

8. Profilsystem (1) nach einem der Ansprüche 5 bis 7, **dadurch gekennzeichnet, dass** wenigstens die Oberseite des für die Befestigung des Abdeckprofils (3) mittels Schrauben (7) ausgebildeten Bereichs (12) des Bodenprofils (2) in einem bei montiertem Abdeckprofil (3) zur Horizontalen zumindest leicht angestellten Winkel ausgerichtet ist.

9. Profilsystem (1) nach einem der Ansprüche 1 bis 8, **dadurch gekennzeichnet, dass** der unterseitig vorstehende Teilbereich (4) des Abdeckprofils (3) sich endseitig verjüngend und/oder endseitig abgewinkelt ausgebildet ist.

10. Profilsystem (1) nach einem der Ansprüche 1 bis 9, **dadurch gekennzeichnet, dass** wenigstens der für die Befestigung des Abdeckprofils (3) mittels Schrauben (7) ausgebildete Bereich (12) des Abdeckprofils (3) glattflächig ausgebildet ist.

## Claims

1. Profile system (1) for floors (9) for covering gaps in floor coverings and/or for bridging vertical differences between various floor coverings, said system comprising a floor profile (2), which is securable on the floor (9) more especially by means of pin-like securing members or by adhesive means, and a cover profile (3) which can be placed on the floor and overlaps the gap extends at least at one end, the floor profile (2) including a connecting element, which extends in the longitudinal direction of the profile system (1), for securing the cover profile (3) by means of screws (7) as well as a guide element (10) for guidingly accommodating a correspondingly configured partial region (4) of the cover profile (3) protruding at the lower end, said guide element being provided with contact faces (11) which extend in the longitudinal direction of the floor profile (2), are disposed opposite each other and have at the upper end a narrow spacing which corresponds to at least the thickness of the partial region (4) of the cover profile (3), **characterised in that** a substantially horizontally aligned region (12), which is disposed adjacent the guide element (10) at a spacing above the floor (9) and is accordingly supported relative to the floor (9), is provided on the floor profile (2) for securing the cover profile (3) by means of self-tapping screws (7), which extend through the region (12) when the cover profile (3) is mounted.

2. Profile system (1) according to claim 1, **characterised in that** a guide aid, which is aligned parallel to the guide element (10), is provided above the region (12) for guiding the screws (7).

3. Profile system (1) according to claim 2, **characterised in that** the guide aid is in the form of two projecting guide regions (14), which are provided above the region (12), extend rectilinearly and parallel to each other in a plane and point towards each other, the gap between the guide regions (14) corresponding to at least the diameter of the screws (7).

4. Profile system (1) according to claim 2 or 3, **characterised in that** the spacing between the contact faces (11) is configured to widen at the lower end.

5. Profile system (1) according to one of claims 1 to 4, **characterised in that** through-holes or the like for the screws (7) are provided in the region (3a) of the cover profile (3) designed for securing the cover profile (3) by means of screws (7).

6. Profile system (1) according to claim 5, **characterised in that** the through-holes or the like for the screws (7) are aligned at an angle which is at least slightly orientated relative to the vertical when the cover profile (3) is mounted.

7. Profile system (1) according to one of claims 1 to 6, **characterised in that** at least the upper end of the region (3a) of the cover profile (3), designed for securing the cover profile (3) by means of screws (7), is aligned at an angle which is at least slightly orientated relative to the horizontal when the cover profile (3) is mounted.

8. Profile system (1) according to one of claims 5 to 7, **characterised in that** at least the upper end of the region (12) of the floor profile (2), designed for securing the cover profile (3) by means of screws (7), is aligned at an angle which is at least slightly orientated relative to the horizontal when the cover profile (3) is mounted.

9. Profile system (1) according to one of claims 1 to 8, **characterised in that** the partial region (4) of the cover profile (3) protruding at the lower end is adapted to taper terminally and/or be angled terminally.

10. Profile system (1) according to one of claims 1 to 9, **characterised in that** at least the region (12) of the cover profile (3), designed for securing the cover profile (3) by means of screws (7), has a smooth surface.

## Revendications

1. Système de profilés (1) pour sols (9) destiné à recouvrir des intervalles dans des revêtements de sol et/ou à compenser des différences de niveau entre différents revêtements de sol, composé d'un profilé de sol (2) pouvant être fixé au sol (9) notamment par des éléments de fixation semblables à des chevilles ou par collage, et d'un profilé de recouvrement (3) pouvant être monté sur ce dernier et enclenché par-dessus l'intervalle par au moins un côté, le profilé de sol (2) comportant un élément d'assemblage s'étendant dans la direction longitudinale du système de profilés (1) pour fixer le profilé de recouvrement (3) au moyen de vis (7) et un élément de guidage (10) doté de surfaces de contact (11) s'étendant dans la direction longitudinale du profilé de sol (2), l'une en face de l'autre, et présentant sur le dessus un mince écart correspondant au moins à l'épaisseur de la partie (4) du profilé de recouvrement (3), pour recevoir et guider une partie (4) du profilé de recouvrement (3) faisant saillie du dessous de ce dernier et réalisée de façon complémentaire, **caractérisé en ce qu'**une zone (12) orientée essentiellement horizontalement, disposée à côté de l'élément de guidage (10), à distance au-dessus du sol (9) et prenant appui de façon correspondante sur ledit sol (9) est prévue sur le profilé de sol (2) pour fixer le profilé de recouvrement (3) au moyen de vis (7) autotaraudeuses qui traversent la zone (12) lorsque le profilé de recouvrement (3) est monté.

2. Système de profilés (1) selon la revendication 1, **caractérisé en ce qu'**au-dessus de la zone (12) est prévue une aide au guidage pour les vis (7) qui est orientée parallèlement à l'élément de guidage (10).

3. Système de profilés (1) selon la revendication 2, **caractérisé en ce que** l'aide au guidage est réalisée en tant que deux zones de guidage (14) saillantes prévues au-dessus de la zone (12) qui s'étendent de façon rectiligne, parallèlement entre elles dans un plan, et qui pointent l'une vers l'autre, l'espace entre les zones de guidage (14) correspondant au moins au diamètre des vis (7).

4. Système de profilés (1) selon la revendication 2 ou 3, **caractérisé en ce que** l'écart entre les surfaces de contact (11) est conçu de façon à s'élargir sur le dessous.

5. Système de profilés (1) selon l'une des revendications 1 à 4, **caractérisé en ce que** des trous de passage ou analogues pour les vis (7) sont prévus dans la zone (3a) du profilé de recouvrement (3) qui est conçue pour fixer le profilé de recouvrement (3) au moyen de vis (7).

6. Système de profilés (1) selon la revendication 5, **caractérisé en ce que** les trous de passage ou analogues pour les vis (7) forment un angle au moins légèrement incliné par rapport à la verticale lorsque le profilé de recouvrement (3) est monté.

7. Système de profilés (1) selon l'une des revendications 1 à 6, **caractérisé en ce qu'**au moins le dessus de la zone (3a) du profilé de recouvrement (3) qui est conçue pour fixer ledit profilé de recouvrement (3) au moyen de vis (7) forme un angle au moins légèrement incliné par rapport à l'horizontale lorsque le profilé de recouvrement (3) est monté.

8. Système de profilés (1) selon l'une des revendications 5 à 7, **caractérisé en ce qu'**au moins le dessus de la zone (12) du profilé de sol (2) qui est conçue pour fixer le profilé de recouvrement (3) au moyen de vis (7) forme un angle au moins légèrement incliné par rapport à l'horizontale lorsque ledit profilé de recouvrement (3) est monté.

9. Système de profilés (1) selon l'une des revendications 1 à 8, **caractérisé en ce que** la partie (4) du profilé de recouvrement (3) qui fait saillie sur le dessous est réalisée de façon rétrécie à son extrémité et/ou coudée à son extrémité.

10. Système de profilés (1) selon l'une des revendications 1 à 9, **caractérisé en ce qu'**au moins la zone (12) du profilé de sol (2) conçue pour fixer ledit profilé de recouvrement (3) au moyen de vis (7) est réalisée plane.
